# EUROPÄISCHE PATENTSCHRIFT

(11) **EP 2 307 812 B1**
(45) Veröffentlichungstag und Bekanntmachung des Hinweises auf die Patenterteilung: **17.01.2018**
(21) Anmeldenummer: 09757517.9
(22) Anmeldetag: 02.06.2009
(51) Int. Cl.: F24F 3/06, F24F 11/06

(54) **LEITUNGSANORDNUNG ZUR TEMPERIERUNG VON ZWEI TEMPERIERKREISEN VON GEBÄUDEN**
LINE ARRANGEMENT FOR TEMPERING TWO TEMPERING CIRCUITS OF BUILDINGS
ARRANGEMENT DE CONDUITES POUR ÉQUILIBRER LA TEMPÉRATURE DE DEUX CIRCUITS D ÉQUILIBRAGE DE LA TEMPÉRATURE DE BÂTIMENTS

(30) Priorität: 07.06.2008 DE 102008027346
(43) Veröffentlichungstag der Anmeldung: 13.04.2011
(73) Patentinhaber: Uponor Innovation AB, 73061 Virsbo (SE)
(72) Erfinder: STETTE, Jörg, 21218 Seevetal (DE)
(74) Vertreter: Epping - Hermann - Fischer
(86) Internationale Anmeldenummer: PCT/EP2009/056740
(87) Internationale Veröffentlichungsnummer: WO 2009/147136

(56) Entgegenhaltungen:
- EP-A- 0 647 818
- EP-A- 0 957 319
- EP-A- 1 065 447
- EP-A- 1 304 528

## Beschreibung

Die Erfindung betrifft eine Leitungsanordnung zur Temperierung von Gebäuden mit einer Vorlaufleitung, einer Rücklaufleitung und mindestens einem ersten und einem zweiten Temperierkreislauf, die von der Vorlaufleitung abzweigen und in die Rücklaufleitung münden.

Eine Leitungsanordnung mit den Merkmalen des Oberbegriffs von Anspruch 1 ist beispielsweise aus der EP 0 957 319 A bekannt.

Zur Temperierung von Gebäuden wird bei modernen Bauwerken die thermische Massen von Teilen des Baukörpers wie beispielsweise den Decken genutzt. In diesem Zusammenhang spricht mach auch von der Betonkern-aktivierung. Diese Systeme sind wegen der vergleichsweise großen thermischen Masse recht träge und werden dem Spitzenbedarf möglicherweise nicht gerecht. Für die Spitzenlastabdeckung werden daher zusätzliche Temperier-, d.h. Heiz- und/oder Kühlelemente (Temperierelemente) eingesetzt. Während die Betonkernaktivierung einen Temperierkreislauf darstellt, der in den Baukörper, d. h. in die Betondecke, eingebettet ist, handelt es sich bei den zusätzlichen Temperierelementen um Temperierkreisläufe, die oberflächennah, beispielsweise unter der Decke nach Art von Segeln oder dergleichen angeordnet sind.

Die Betonkernaktivierung wird heutzutage häufig mit einem Verteilleitungsnetz innerhalb der Betondecke ausgeführt. Wenn zur Spitzenlastabdeckung zusätzlich zu der Betonkernaktivierung Temperierelemente mit ausgeführt werden müssen, so muss hierfür ein separates Verteilleitungsnetz vorgesehen werden. Die Temperierelemente zur Abdeckung von Spitzenlasten müssen zumeist separat regelbar sein, da die Betonkernaktivierung im Normalfall nachts betrieben bzw. thermisch aufgeladen wird, ein Spitzenlastelement jedoch am Tage direkt dann in Betrieb sein muss, wenn die thermische Energie benötigt wird. Zudem werden Spitzenlastelemente meistens auch mit höheren Leistungen betrieben, da diese nur selten als große Flächen sondern eher beispielsweise in Randzonen und damit gegenüber der Betonkernaktivierung vergleichsweise kleinflächig verlegt werden.

Bislang wurden für die zuvor genannten gemischten Temperiersysteme aus Betonkernaktivierung und oberflächennahen Temperierelementen sogenannte 3- oder 4-Leitungssysteme verwendet. Diese Leitungsanordnungen umfassen separate Verteilleitungen, zumindest aber separate Vorlaufleitungen zusammen mit einer gemeinsamen Rücklaufleitung. Der Materialaufwand ist hierbei selbstverständlich vergleichsweise hoch, da zusätzliche Verteilleitungen (nämlich für die Betonkernaktivierung und die zusätzlichen Temperierelemente) innerhalb der Betondecke verlegt sowie zusätzliche Versorgungsleitungen in Zentralen und Schächten vorgesehen werden müssen und zusätzliche Pumpen und Verteilergruppen erforderlich sind.

Aufgabe der Erfindung ist es, eine Leitungsanordnung für die Temperierung von Gebäuden zu schaffen, bei der trotz zweier zu unterschiedlichen Tageszeiten betriebener Temperierkreislaufsysteme lediglich eine gemeinsame Vorlaufleitung und eine gemeinsame Rücklaufleitung erforderlich sind.

Zur Lösung dieser Aufgabe wird mit der Erfindung eine Leitungsanordnung zur Temperierung von Gebäuden vorgeschlagen, die versehen ist mit
- einer Vorlaufleitung, die ein Anschlussende zum Anschluss an den Vorlauf einer Temperiervorrichtung und einen Vorlaufendabschnitt aufweist, wobei in einem ersten Betriebsmodus in das Anschlussende eingespeistes Temperiermedium durch die Vorlaufleitung bis zu dessen Vorlaufendabschnitt fließt,
- einer Rücklaufleitung, die ein Anschlussende zum Anschluss an den Rücklauf einer Temperiervorrichtung und einen Rücklaufendabschnitt aufweist, wobei im ersten Betriebsmodus Temperiermedium von dem Rücklauf-Endabschnitt der Rücklaufleitung durch diese bis zu deren Anschlussende fließt,
- mindestens einem ersten Temperierkreislauf, der von dem Vorlaufendabschnitt der Vorlaufleitung abzweigt und in den Rücklaufendabschnitt der Rücklaufleitung mündet, und
- mindestens einem zweiten Temperierkreislauf, der von dem Vorlaufendabschnitt der Vorlaufleitung abzweigt und in den Rücklaufendabschnitt der Rücklaufleitung mündet.

Bei dieser Leitungsanordnung ist erfindungsgemäß vorgesehen,
- dass der Vorlaufendabschnitt der Vorlaufleitung ein erstes Rückschlagventil aufweist, das zwischen der Abzweigstelle des mindestens einen ersten Temperierkreislaufs und der Abzweigung des mindestens einen zweiten Temperierkreislaufs angeordnet ist,
- dass der Rücklaufendabschnitt der Rücklaufleitung ein zweites Rückschlagventil aufweist, das zwischen der Einmündungsstelle des mindestens einen ersten

Temperierkreislaufs und der Einmündungsstelle des mindestens einen zweiten Temperierkreislaufs angeordnet ist,
- dass zwischen dem Anschlussende der Vorlaufleitung und dessen Vorlaufendabschnitt und zwischen dem Rücklaufendabschnitt der Rücklaufleitung und deren Anschlussende ein zwischen einer ersten und einer zweiten Stellung umschaltbares Umschaltventil angeordnet ist, das eine erste Verbindungsleitung und eine zweite Verbindungsleitung aufweist,
- wobei in der ersten Stellung des Umschaltventils, d.h. im ersten Betriebsmodus (i) die erste Verbindungsleitung zwischen das Anschlussende der Vorlaufleitung und dessen Vorlaufendabschnitt und (ii) die zweite Verbindungsleitung zwischen den Rücklaufendabschnitt der Rücklaufleitung und dessen Anschlussende geschaltet ist und
- wobei in der zweiten Stellung des Umschaltventils, d.h. im zweiten Betriebsmodus (i) die erste Verbindungsleitung zwischen das Anschlussende der Vorlaufleitung und den Rücklaufendabschnitt und (ii) die zweite Verbindungsleitung zwischen den Vorlaufendabschnitt und das Anschlussende der Rücklaufleitung geschaltet ist, und
- dass bei in der ersten Stellung befindlichem Umschaltventil das erste Rückschlagventil in seiner Durchlassrichtung durchströmbar ist und das zweite Rückschlagventil blockiert und bei in der zweiten Stellung befindlichem Umschaltventil das erste Rückschlagventil blockiert und das zweite Rückschlagventil durchströmbar ist.

Die erfindungsgemäße Leitungsanordnung weist wie ein ursprüngliches 2-Leitungssystem lediglich einen Vorlauf (Vorlaufleitung) und einen Rücklauf (Rücklaufleitung) auf. Im Regelfall sind ferner eine Pumpe und eine Verteilergruppe vorgesehen. Durch die Verwendung lediglich einer Vorlaufleitung und einer Rücklaufleitung ergibt sich zunächst einmal ein niedrigerer Materialaufwand sowie ein verringerter Platzbedarf zur Rohrverlegung in Schächten und Zentralen.

Die erfindungsgemäße Leitungsanordnung weist eine Vorlaufleitung und eine Rücklaufleitung auf. Die Vorlaufleitung ist mit einem Anschlussende zum Anschluss an den Vorlauf einer Temperiervorrichtung und mit einem Vorlaufendabschnitt versehen. Vom Vorlaufendabschnitt zweigen mindestens ein erster sowie mindestens ein zweiter Temperierkreislauf ab. Diese beiden Temperierkreisläufe münden in den Rücklaufendabschnitt der Rücklaufleitung ein, die ihrerseits ein Anschlussende zum Anschluss an den Rücklauf der bzw. einer Temperiervorrichtung (Heiz- und/oder Kühlaggregat) aufweist, die mit Brennstoff betrieben ist oder geologische Gegebenheiten thermischer Energien (Erdwärme etc.) ausnutzt.

Erfindungsgemäß wird nun die Durchströmungsrichtung des Temperiermediums (beispielsweise Wasser) innerhalb der Vorlauf- und Rücklaufendabschnitte umgekehrt, wobei je nach Strömungsrichtung entweder der mindestens eine erste Temperierkreislauf oder der mindestens eine zweite Temperierkreislauf vom Temperiermedium durchflossen wird. Hierzu dienen zwei Rückschlagventile, von denen das erste in dem Vorlaufendabschnitt und das zweite in dem Rücklaufendabschnitt angeordnet ist. Beide Rückschlagventile sind zwischen den Abzweigstellen bzw. Einmündungsstellen der ersten und zweiten Temperierkreisläufe innerhalb der betreffenden Vorlauf- bzw. Rücklaufendabschnitte geschaltet. Zur Umkehrung der Durchströmungsrichtung des Temperiermediums innerhalb der Vorlauf- und Rücklaufendabschnitte dient ein zwischen zwei Stellungen umschaltbares Umschaltventil, das zwischen dem Anschlussende der Vorlaufleitung und dessen Vorlaufendabschnitt sowie zwischen dem Anschlussende der Rücklaufleitung und deren Vorlaufendabschnitt angeordnet ist. Das Umschaltventil verbindet in der ersten Stellung das Anschlussende der Vorlaufleitung mit deren Vorlaufendabschnitt sowie das Anschlussende der Rücklaufleitung mit deren Rücklaufendabschnitt. In der zweiten Stellung hingegen verbindet das Umschaltventil das Anschlussende der Vorlaufleitung mit dem Rücklaufendabschnitt der Rücklaufleitung sowie das Anschlussende der Rücklaufleitung mit dem Vorlaufendabschnitt der Vorlaufleitung. Die beiden Rückschlagventile sind nun in den beiden Stellungen des Umschaltventils wechselweise durchströmbar bzw. blockieren eine Durchströmung, was dazu führt, dass stets lediglich der mindestens eine erste Temperierkreislauf oder der mindestens eine zweite Temperierkreislauf vom Temperiermedium durchflossen wird.

Mit der Erfindung wird also z.B. zum Betrieb bzw. zur thermischen Aufladung einer Betonkernaktivierung während der Nacht und zur Bereitstellung zusätzlicher Kühlleistung für den Spitzenlastbetrieb während des Tages eine gemeinsame Leitungsanordnung zur Temperierung von Gebäuden vorgeschlagen, die über eine einzige Vorlaufleitung und eine einzige Rücklaufleitung verfügt. Von diesen Leitungen zweigen in bekannter Weise erste und zweite Temperierkreisläufe ab, die nach Art einer Tichelmannverteilung an die Vor- und Rücklaufendabschnitte angeschlossen sein sollten. Dabei kann über ein Umschaltventil die Durchströmungsrichtung innerhalb des Vorlaufendabschnitts der Vorlaufleitung und des Rücklaufendabschnitts der Rücklaufleitung umgekehrt werden. Diese Endabschnitte übernehmen also je nach Durchströmungsrichtung Vorlauf- oder Rücklauffunktion.

Rückschlagventile innerhalb der Vorlauf- und Rücklaufendabschnitte sorgen dafür, dass das den jeweils aktivierten Temperierkreislauf verlassende Temperiermedium nicht in den jeweils betreffenden nicht aktivierten Temperierkreislauf hineinströmt.

In vorteilhafter Weiterbildung der Erfindung können selbstverständlich mehrere erste Temperierkreisläufe und mehrere zweite Temperierkreisläufe vorgesehen sein, wobei das erste Rückschlagventil innerhalb des Vorlaufendabschnitts der Vorlaufleitung zwischen der Gruppe von Abzweigstellen der mehreren ersten Temperierkreisläufe und der Gruppe von Abzweigstellen der mehreren zweiten Temperierkreisläufe angeordnet ist und das zweite Rückschlagventil innerhalb des Rücklaufendabschnitts der Rücklaufleitung zwischen der Gruppe von Einmündungsstellen der mehreren ersten Temperierkreisläufe und der Gruppe von Einmündungsstellen der mehreren zweiten Temperierkreisläufen angeordnet ist.

Zweckmäßigerweise sind zur Vergleichmäßigung der hydraulischen Gegebenheiten sämtliche ersten und/oder zweiten Temperierkreisläufe gemäß einer Tichelmannverteilung zwischen dem Vorlaufendabschnitt der Vorlaufleitung und dem Rücklaufendabschnitt der Rücklaufleitung angeordnet.

Das Umschaltventil, das, wie oben wiedergegeben, zwei Verbindungsleitungen aufweist, lässt sich zweckmäßigerweise dadurch auf einfache Art und Weise in die Leitungsanordnung einbinden, dass die Vorlaufleitung (oder alternativ die Rücklaufleitung), d. h. eine der beiden dieser Leitungen eine Rohrschleife aufweist, wodurch es zu einem Kreuzungspunkt kommt, indem sich Vorlaufleitung und Rücklaufleitung überkreuzen. Bei einer derartigen Konfiguration lässt sich nun das Umschaltventil zwischen dem Anschlussende der Vorlaufleitung und dem Kreuzungspunkt von Vorlaufleitung und Rücklaufleitung sowie zwischen dem Rücklaufendabschnitt der Rücklaufleitung und dem Kreuzungspunkt von Vorlaufleitung und Rücklaufleitung anordnen.

Die Erfindung wird nachfolgend anhand eines Ausführungsbeispiels und unter Bezugnahme auf die Zeichnung näher erläutert. Im Einzelnen zeigen dabei:
- Fig. 1: ein Ausführungsbeispiel für eine Rohrleitungsanordnung zur Temperierung von Gebäuden in einem ersten Betriebszustand (Nachtbetrieb), in dem die Betonkernaktivierung betrieben bzw. aufgeladen wird, und
- Fig. 2: die Leitungsanordnung nach Fig. 1 in einem zweiten Betriebszustand (Tagbetrieb), in dem die Spitzenlast-Temperierelemente betrieben werden.

Gemäß Fig. 1 weist die Leitungsanordnung 10 eine Vorlaufleitung 12 auf, die ein Anschlussende 14 zum Anschluss an eine Temperiervorrichtung (beispielsweise Kühlaggregat) und einen Vorlaufendabschnitt 16 aufweist. In der Vorlaufleitung 12 kann ferner eine Pumpe 18 angeordnet sein.

Das Leitungssystem 10 umfasst ferner eine Rücklaufleitung 20 mit einem Anschlussende 22 zum Anschluss an den Rücklauf der Temperiervorrichtung und einem Rücklaufendabschnitt 24.

Wie anhand von Fig. 1 zu erkennen ist, sind zwischen dem Vorlaufendabschnitt 16 und dem Rücklaufendabschnitt 24 zwei erste Temperierkreisläufe 26 und zwei zweite Temperierkreisläufe 28 geschaltet. Dabei zweigen die ersten Temperierkreisläufe 26 an benachbarten Abzweigstellen 30 des Vorlaufendabschnitts 16 ab und münden an benachbarten Mündungsstellen 32 in den Rücklaufendabschnitt 24 ein. Die zweiten Temperierkreisläufe 28 zweigen von ebenfalls benachbarten Abzweigstellen 34 des Vorlaufendabschnitts 16 ab und münden an wiederum benachbarten Abzweigstellen 36 in den Rücklaufendabschnitt 24 ein.

Zwischen den Abzweigstellen 34 und den Abzweigstellen 30 des Rücklaufendabschnitts 16 befindet sich in diesem ein erstes Rückschlagventil 38, während sich innerhalb des Rücklaufendabschnitts 24 zwischen den beiden Einmündungsstellen 32 einerseits und den beiden Einmündungsstellen 36 andererseits ein zweites Rückschlagventil 40 befindet.

Schließlich weist die Leitungsanordnung 10 noch ein Umschaltventil 42 auf, das eine erste Verbindungsleitung 44 und eine zweite Verbindungsleitung 46 umfasst. In der ersten Stellung dieses Umschaltventils 42 gemäß Fig. 1 verbindet die erste Verbindungsleitung 44 das Anschlussende 14 der Vorlaufleitung 12 mit deren Vorlaufendabschnitt 16, während die zweite Verbindungsleitung 46 den Rücklaufendabschnitt 24 der Rücklaufleitung 20 mit deren Anschlussende 22 verbindet.

Die Vorlaufleitung 12 (oder alternativ die Rücklaufleitung 20) weist zwischen dem Anschlussende 14 und dem Vorlaufendabschnitt 16 einen U-förmigen Leitungsabschnitt 48 auf, der sich von dem Umschaltventil 42 erstreckt und die Rücklaufleitung 20 (oder alternativ die Vorlaufleitung 12) in einem Kreuzungspunkt 50 überkreuzt (siehe Fig. 1).

In dem ersten Betriebsmodus (beispielsweise Nachtbetrieb) gemäß Fig. 1 werden die beiden ersten Temperierkreisläufe 26 vom Temperiermedium (beispielsweise kühles Wasser) durchflossen. Dieses Temperiermedium strömt in das Anschlussende 14 der Vorlaufleitung 12 ein und gelangt in den Vorlaufendabschnitt 16 bis zu den Abzweigstellen 30 der beiden ersten Temperierkreisläufe 26. Das erste Rückschlagventil 38 ist also durchströmbar. Nach dem Durchströmen der beiden ersten Temperierkreisläufe 26 gelangt das Temperiermedium über die Einmündungsstellen 32 in den Rücklaufendabschnitt 24. Da im ersten Betriebsmodus das zweite Rückschlagventil 40 ein Strömen des Temperiermediums von den Einmündungsstellen 32 zu den Einmündungsstellen 36 der zweiten Temperierkreisläufe 28 verhindert, fließt das Temperiermedium von dem Rücklaufendabschnitt 24 zum Anschlussende 22 der Rücklaufleitung 20.

Somit sind im ersten Betriebsmodus lediglich die ersten Temperierkreisläufe 26 durchströmbar. Bei diesen ersten Temperierkreisläufen handelt es sich beispielsweise um die Temperierkreisläufe für die Betonkernaktivierung, die während der Nacht betrieben wird.

Im Tagbetrieb (siehe Fig. 2 - zweiter Betriebsmodus) werden nun die Räume durch die gekühlten Betondecken abgekühlt. Sollte die Kühlleistung nicht ausreichend sein, so kann nun im Tagbetrieb weitere Kühlleistung zur Spitzenlastabdeckung bereitgestellt werden, und zwar durch den Durchfluss von kühlem Temperiermedium durch die zweiten Temperierkreisläufe 28. Eine Durchströmung der ersten Temperierkreisläufe 26 mit Kühlmedium während des Tages ist wenig effizient, da die ersten Temperierkreisläufe 26 für die Betonkernaktivierung im Innern der Betondecken untergebracht sind, während die zweiten Temperierkreisläufe 28 oberflächennah bzw. auf der Oberfläche der Betondecken angeordnet sind und sich damit wesentlich direkter eine Abkühlung des Raums bewirken lässt.

Damit nun bei Verwendung ein und derselben Leitungsanordnung ausschließlich die zweiten Temperierkreisläufe 28 durchströmt werden, wird zunächst das Umschaltventil 42 derart umgeschaltet, d. h. in seine zweite Stellung überführt, dass nun die erste Verbindungsleitung 44 das Anschlussende 14 der Vorlaufleitung 12 mit dem Rücklaufendabschnitt 24 der Rücklaufleitung 20 verbindet. Zugleich verbindet die zweite Verbindungsleitung 46 den Vorlaufendabschnitt 16 der Vorlaufleitung 12 mit dem Anschlussende 22 der Rücklaufleitung 20. Damit werden nun die Vorlauf- und Rücklaufendabschnitte 16, 24 in gegenüber dem ersten Betriebsmodus umgekehrter Richtung durchströmt. Hierbei ist dann sicherzustellen, dass das die zweiten Temperierkreisläufe 28 verlassende Temperiermedium nicht in die beiden ersten Temperierkreisläufe 26 hineinströmen kann. Dies wiederum wird dadurch erreicht, dass das zweite Rückschlagventil 40 nun in seiner Durchströmungsrichtung betrieben wird, während das erste Rückschlagventil 38 ein Strömen des Temperiermediums von den Abzweigstellen 34 der zweiten Temperierkreisläufe 28 zu den Abzweigstellen 30 der ersten Temperierkreisläufe 26 unterbindet.

Wie zuvor beschrieben, wird also die Leitungsanordnung 10 je nach Betriebszustand (Nacht- oder Tagbetrieb) in unterschiedlichen Richtungen durchströmt, und zwar bezogen auf die Vorlauf- und Rücklaufendabschnitte 16, 24 und die ersten und zweiten Temperierkreisläufe 26, 28. Das jeweils benötigte und fließende Temperiermedium strömt dabei stets über das Anschlussende 14 der Vorlaufleitung 12 ein und über das Anschlussende 22 der Rücklaufleitung 20 ab.

## Patentansprüche

1. Leitungsanordnung zur Temperierung von Gebäuden mit
- einer Vorlaufleitung (12), die ein Anschlussende (14) zum Anschluss an den Vorlauf einer Temperiervorrichtung und einen Vorlaufendabschnitt (16) aufweist,
- einer Rücklaufleitung (20), die ein Anschlussende (22) zum Anschluss an den Rücklauf einer Temperiervorrichtung und einen Rücklaufendabschnitt (24) aufweist,
- mindestens einem ersten Temperierkreislauf (26), der von dem Vorlaufendabschnitt (16) der Vorlaufleitung (12) abzweigt und in den Rücklaufendabschnitt (24) der Rücklaufleitung (20) mündet, und
- mindestens einem zweiten Temperierkreislauf (28), der von dem Vorlaufendabschnitt (16) der Vorlaufleitung (12) abzweigt und in den Rücklaufendabschnitt (24) der Rücklaufleitung (20) mündet,
**dadurch gekennzeichnet,**
- **dass** der Vorlaufendabschnitt (16) der Vorlaufleitung (12) ein erstes Rückschlagventil (38) aufweist, das zwischen der Abzweigstelle (30) des mindestens einen ersten Temperierkreislaufs (26) und der Abzweigung (34) des mindestens einen zweiten Temperierkreislaufs (28) angeordnet ist,
- **dass** der Rücklaufendabschnitt (24) der Rücklaufleitung (20) ein zweites Rückschlagventil (40) aufweist, das zwischen der Einmündungsstelle (32) des mindestens einen ersten Temperierkreislaufs (26) und der Einmündungsstelle (36) des mindestens einen zweiten Temperierkreislaufs (28) angeordnet ist,
- **dass** zwischen dem Anschlussende (14) der Vorlaufleitung (12) und dessen Vorlaufendabschnitt (16) und zwischen dem Rücklaufendabschnitt (24) der Rücklaufleitung (20) und deren Anschlussende (22) ein zwischen einer ersten und einer zweiten Stellung umschaltbares Umschaltventil (42) angeordnet ist, das eine erste Verbindungsleitung (44) und eine zweite Verbindungsleitung (46) aufweist,
- wobei in der ersten Stellung des Umschaltventils (42) (i) die erste Verbindungsleitung (44) zwischen das Anschlussende (14) der Vorlaufleitung (12) und dessen Vorlaufendabschnitt (16) und (ii) die zweite Verbindungsleitung (46) zwischen den Rücklaufendabschnitt (24) der Rücklaufleitung (20) und dessen Anschlussende (22) geschaltet ist und
- wobei in der zweiten Stellung des Umschaltventils (42) (i) die erste Verbindungsleitung (44) zwischen das Anschlussende (14) der Vorlaufleitung (12) und den Rücklaufendabschnitt (24) und (ii) die zweite Verbindungsleitung (46) zwischen den Vorlaufendabschnitt (16) und das Anschlussende (22) der Rücklaufleitung (20) geschaltet ist, und
- **dass** bei in der ersten Stellung befindlichem Umschaltventil (42) das erste Rückschlagventil (38) in seiner Durchlassrichtung durchströmbar ist und das zweite Rückschlagventil (40) blockiert und bei in der zweiten Stellung befindlichem Umschaltventil (42) das erste Rückschlagventil (38) blockiert und das zweite Rückschlagventil (40) durchströmbar ist.

2. Leitungsanordnung nach Anspruch 1, **dadurch gekennzeichnet, dass** mehrere erste Temperierkreisläufe (26) und mehrere zweite Temperierkreisläufe (28) vorgesehen sind, dass das erste Rückschlagventil (38) innerhalb des Vorlaufendabschnitts (16) der Vorlaufleitung (12) zwischen der Gruppe von Abzweigstellen (32) der mehreren ersten Temperierkreisläufe (26) und der Gruppe von Abzweigstellen (34) der mehreren zweiten Temperierkreisläufe (28) angeordnet ist und dass das zweite Rückschlagventil (40) innerhalb des Rücklaufendabschnitts (24) der Rücklaufleitung (20) zwischen der Gruppe von Einmündungsstellen (32) der mehreren ersten Temperierkreisläufe (28) und der Gruppe von Einmündungsstellen (36) der mehreren zweiten Temperierkreisläufen (28) angeordnet ist.

3. Leitungsanordnung nach Anspruch 1 oder 2, **dadurch gekennzeichnet, dass** sämtliche ersten und zweiten Temperierkreisläufe (26, 28) gemäß einer Tichelmannverteilung zwischen dem Vorlaufendabschnitt der Vorlaufleitung (12) und dem Rücklaufendabschnitt (24) der Rücklaufleitung (20) angeordnet sind.

4. Leitungsanordnung nach einem der Ansprüche 1 bis 3, **dadurch gekennzeichnet, dass** sich die Vorlaufleitung (12) in einem Bereich zwischen ihrem Anschlussende (14) und ihrem Vorlaufendabschnitt (16) und sich die Rücklaufleitung (20) in einem Bereich zwischen deren Rücklaufendabschnitt (24) und deren Anschlussende (22) in einem Kreuzungspunkt (50) überkreuzen und dass das Umschaltventil (42) zwischen dem Anschlussende (14) der Vorlaufleitung (16) und dem Kreuzungspunkt (50) von Vorlaufleitung (16) und Rücklaufleitung (20) sowie zwischen dem Rücklaufendabschnitt (24) der Rücklaufleitung (20) und dem Kreuzungspunkt (50) von Vorlaufleitung (16) und Rücklaufleitung (20) angeordnet ist.

## Claims

1. Pipe arrangement for controlling the temperature of buildings, comprising
- a feed line (12), which comprises a connection end (14) for connection to the feed of a temperature control device and a feed end section (16),
- a return line (20), which comprises a connection end (22) for connection to the return of a temperature control device and a return flow section (24),
- at least a first temperature control circuit (26), which branches off from the feed end section (16) of the feed line (12) and opens out into the return flow section (24) of the return line (20), and
- at least a second temperature control circuit (28), which branches off from the feed end section (16) of the feed line (12) and opens out into the return flow section (24) of the return line (20),
**characterized in that**
- the feed end section (16) of the feed line (12) comprises a first check valve (38), which is arranged between the branch-off point (30) of the at least one first temperature control circuit (26) and the branch-off (34) of the at least one second temperature control circuit (28),
- the return flow section (24) of the return line (20) comprises a second check valve (40), which is arranged between the junction point (32) of the at least one first temperature control circuit (26) and the junction point (36) of the at least one second temperature control circuit (28),
- a change-over valve (42), switchable between a first connecting line (44) and a second connecting line (46), is arranged between the connection end (14) of the feed line (12) and its feed end section (16) and between the return flow section (24) of the return line (20) and its connection end (22),
- wherein in the first position of the change-over valve (42), (i) the first connecting line (44) is connected between the connection end (14) of the feed line (12) and its feed end section (16), and (ii) the second connecting line (46) is connected between the return flow section (24) of the return line (20) and its connection end (22), and
- wherein in the second position of the change-over valve (42), (i) the first connecting line (44) is connected between the connection end (14) of the feed line (12) and the return flow section (24), and (ii) the second connecting line (46) is connected between the feed end section (16) and the connection end (22) of the return line (20), and
- when the change-over valve (42) is in the first position, the first check valve (38) can be flowed through in its flow direction and the second check valve (40) is blocked, and when the change-over valve (42) is in the second position, the first check valve (38) is blocked and the second check valve (40) can be flowed through.

2. Pipe arrangement according to claim 1, **characterized in that** a plurality of first temperature control circuits (26) and a plurality of second temperature control circuits (28) are provided, the first check valve (38) within the feed end section (16) of the feed line (12) is arranged between the group of branch-off points (32) of the plurality of first temperature control circuits (26) and the group of branch-off points (34) of the plurality of second temperature control circuits (28), and the second check valve (40) within of the return flow section (24) of the return line (20) is arranged between the group of branch-off points (32) of the plurality of first temperature control circuits (28) and the group of branch-off points (36) of the plurality of second temperature control circuits (28).

3. Pipe arrangement according to claim 1 or 2, **characterized in that** all of the first and second temperature control circuits (26, 28) are arranged according to a Tichelmann distribution between the feed end section the feed line (12) and the return flow section (24) of the return line (20).

4. Pipe arrangement according to one of claims 1 to 3, **characterized in that** the feed line (12), in a region between its connection end (14) and its feed end section (16), and the return line (20), in a region between its return flow section (24) and its connection end (22), cross one another in a crossing point (50), and **in that** the change-over valve (42) is arranged between the connection end (14) of the feed line (16) and the crossing point (50) of feed line (16) and return line (20) as well as between the return flow section (24) of the return line (20) and the crossing point (50) of feed line (16) and return line (20).

## Revendications

1. Agencement de conduites destiné à tempérer des bâtiments, comprenant
- une conduite d'alimentation (12) qui présente une extrémité de raccordement (14) pour le raccordement au raccord de départ d'un dispositif de régulation thermique et une section terminale de départ (16),
- une conduite de retour (20) qui présente une extrémité de raccordement (22) pour le raccordement au raccord de retour d'un dispositif de régulation thermique et une section terminale de retour (24),
- au moins un premier circuit de régulation thermique (26) qui bifurque de la section terminale de raccord de départ (16) de la conduite d'alimentation (12) et aboutit dans la section terminale de retour (24) de la conduite de retour (20), et
- au moins un deuxième circuit de régulation thermique (28) qui bifurque de la section terminale de raccord de départ (16) de la conduite d'alimentation (12) et aboutit dans la section terminale de retour (24) de la conduite de retour (20), **caractérisé en ce**
- **que** la section terminale de départ (16) de la conduite d'alimentation (12) présente un premier clapet anti-retour (38) qui est disposé entre le point de bifurcation (30) de l'au moins un premier circuit de régulation thermique (26) et la bifurcation (34) de l'au moins un deuxième circuit de régulation thermique (28),
- en ce qu'entre l'extrémité de raccordement (14) de la conduite d'alimentation (12) et la section terminale de départ (16) de cette dernière ainsi qu'entre la section terminale de retour (24) de la conduite de retour (20) et l'extrémité de raccordement (22) de cette dernière est disposée une vanne d'inversion (42) commutable entre une première et une deuxième positions, laquelle vanne d'inversion présente une première conduite de liaison (44) et une deuxième conduite de liaison (46),
- dans la première position de la vanne d'inversion (42), (i) la première conduite de liaison (44) étant connectée entre l'extrémité de raccordement (14) de la conduite d'alimentation (12) et la section terminale de départ (16) de cette dernière, et (ii) la deuxième conduite de liaison (46) étant connectée entre la section terminale de retour (24) de la conduite de retour (20) et l'extrémité de raccordement (22) de cette dernière, et
- dans la deuxième position de la vanne d'inversion (42), (i) la première conduite de liaison (44) étant connectée entre l'extrémité de raccordement (14) de la conduite d'alimentation (12) et la section terminale de retour (24), et (ii), la deuxième conduite de liaison (46) étant connectée entre la section terminale de départ (16) et l'extrémité de raccordement (22) de la conduite de retour (20), et
- en ce que lorsque la vanne d'inversion (42) se trouve dans la première position, le premier clapet anti-retour (38) peut être traversé dans sa direction de passage et le deuxième clapet anti-retour (40) est bloqué et en ce que lorsque la vanne d'inversion (42) se trouve dans la deuxième position, le premier clapet anti-retour (38) est bloqué et le deuxième clapet anti-retour (40) peut être traversé.

2. Agencement de conduites selon la revendication 1, **caractérisé en ce que** plusieurs premiers circuits de régulation thermique (26) et plusieurs seconds circuits de régulation thermique (28) sont ménagés, **en ce que** le premier clapet anti-retour (38) est disposé dans la section terminale de départ (16) de la conduite d'alimentation (12) entre le groupe de points de bifurcation (32) des plusieurs premiers circuits de régulation thermique (26) et le groupe de points de bifurcation (34) des plusieurs seconds circuits de régulation thermique (28) et **en ce que** le deuxième clapet anti-retour (40) est disposé dans la section terminale de retour (24) de la conduite de retour (20) entre le groupe de points d'embouchure (32) des plusieurs premiers circuits de régulation thermique (28) et le groupe de points d'embouchure (36) des plusieurs seconds circuits de régulation thermique (28).

3. Agencement de conduites selon la revendication 1 ou 2, **caractérisé en ce que** tous les premiers et seconds circuits de régulation thermique (26, 28) sont disposés entre la section terminale de départ de la conduite d'alimentation (12) et la section terminale de retour (24) de la conduite de retour (20) selon une répartition de Tichelmann.

4. Agencement de conduites selon l'une quelconque des revendications 1 à 3, **caractérisé en ce que** la conduite d'alimentation (12), dans une zone située entre son extrémité de raccordement (14) et sa section terminale de départ (16), et la conduite de retour (20), dans une zone située entre sa section terminale de retour (24) et son extrémité de raccordement (22), se croisent en un point de croisement (50) et **en ce que** la vanne d'inversion (42) est disposée entre l'extrémité de raccordement (14) de la conduite d'alimentation (12) et le point de croisement (50) de la conduite d'alimentation (12) avec la conduite de retour (20) ainsi qu'entre la section terminale de retour (24) de la conduite de retour (20) et le point de croisement (50) de la conduite d'alimentation (12) avec la conduite de retour (20).
